# EUROPÄISCHE PATENTSCHRIFT

(11) **EP 2 595 168 B1**
(45) Veröffentlichungstag und Bekanntmachung des Hinweises auf die Patenterteilung: **14.10.2015**
(21) Anmeldenummer: 12191593.8
(22) Anmeldetag: 07.11.2012
(51) Int. Cl.: H01H 9/34

(54) **Installationsschaltgerät mit Vorkammerraum und Leitrippen**
Installation switching device with ante-chamber and guidance fins
Commutateur d'installation avec chambre de précombustion et nervures de guidage

(30) Priorität: 19.11.2011 DE 102011118968
(43) Veröffentlichungstag der Anmeldung: 22.05.2013
(73) Patentinhaber: ABB AG, 68309 Mannheim (DE)
(72) Erfinder: Schmidt, Jürgen, 76669 Bad Schönborn (DE); Bahlinger, Thilo, 76761 Rülzheim (DE)

(56) Entgegenhaltungen:
- EP-A2- 2 256 771
- WO-A1-2006/065129
- DE-A1- 3 908 102
- DE-A1- 4 007 606

## Beschreibung

Die Erfindung betrifft ein Installationsschaltgerät, mit einem Gehäuse, einer Kontaktanordnung in einem Vorkammerraum, wobei die Kontaktanordnung ein feststehendes und ein bewegliches Kontaktstück umfasst, mit einer Lichtbogenlöschkammer, mit einer ersten und einer zweiten Lichtbogenleitschiene, welche den bei einer Schalthandlung an der Kontaktanordnung entstehenden Schaltlichtbogen in die Lichtbogenlöschkammer leiten, wobei die erste Lichtbogenleitschiene dem Festkontakt zugeordnet ist, wobei der Vorkammerraum auf zumindest einer Teilfläche der Gehäuseinnenseite mehrere vorstehende Leitrippen aufweist, die von dem Bereich der Kontaktanordnung etwa in Laufrichtung des Schaltlichtbogens bis in den Bereich der Lichtbogenlöschkammer langgestreckt verlaufend angeordnet sind, gemäß dem Oberbegriff des Anspruchs 1.

Die Erfindung bezieht sich insbesondere auf ein elektrisches Installationsgerät mit einem Lichtbogenvorkammerraum, ohne Vorkammerplatten und mit einer strombegrenzenden Lichtbogenlöscheinrichtung. Die Erfindung kann beispielsweise bei Leitungsschutzschaltern oder Motorschutzschaltern verwendet werden.

Leitungsschutzschalter oder Motorschutzschalter dienen dazu, im Störungsfall elektrische Leitungen, die mit Überströmen hoher Stromstärke belastet sind, vom speisenden Netz zu trennen. Hierzu sind üblicherweise ein festes und ein bewegliches Kontaktstück in einem Lichtbogen-Vorkammerraum vorgesehen, die mit den jeweiligen Anschlussklemmen verbunden sind. Beim Öffnen des Schaltkontaktes, das heißt beim Abheben des beweglichen Kontaktstückes vom feststehenden Kontaktstück, entsteht ein Schaltlichtbogen, welcher in einer hierzu vorgesehenen Löscheinrichtung gelöscht wird. Der gezogene Lichtbogen kommutiert von den geöffneten Kontaktstücken auf Lichtbogenleitschienen, läuft mit seinen Fußpunkten entlang der Lichtbogenleitschienen in Richtung der Lichtbogenlöschkammer, um sich dort anschließend in einem Lichtbogenlöschblechpaket, oft in Form einer sogenannten Deion-Löschkammer gebildet, in eine Serie von Teil-Lichtbögen zu unterteilen. Dort wird aufgrund der Aufteilung in seriell geschaltete Teil-Lichtbögen eine hohe Lichtbogenspannung zur Strombegrenzung erzeugt, so dass der Lichtbogen erlischt.

In der DE 39 08 102 A1 ist ein Installationsschaltgerät gezeigt, bei dem im Vorkammerraum an den Kammerwänden mehrere prismatisch vorstehende, zur Öffnungsebene der Kontaktstücke gerichtete Stege angeformt sind, die vom Bereich der Kontaktsteile etwa in Laufrichtung des Schaltlichtbogens zwischen Lichtbogenlaufschienen hindurch bis in den Lichtbogenlöschbereich langgestreckt angeordnet sind. Der von der Kontaktstelle ablaufende Schaltlichtbogen wird dabei zwischen den vorstehenden Oberseiten der schmalen Stege eng geführt und zusätzlich angetrieben, während der vor der Lichtbogensäule entstehende Gasdruck sich in Strömungskanälen um diese herum ausgleichen kann. Insbesondere kann sich der vor dem wandernden Lichtbogen entstehende Gasdruck in den Strömungskanälen zwischen den Stegen entspannen. Durch diese Strömung der Gase wird eine die Lichtbogenwanderung hemmende Druckdifferenz in den Bereichen vor und hinter dem Lichtbogen wirksam ausgeglichen. Außerdem sorgt der Druckausgleich für eine gute Entionisierung des neuzündungsgefährdeten Bereiches an der Kontaktstelle hinter dem Lichtbogen.

Es ist die Aufgabe der vorliegenden Erfindung, ein Installationsschaltgerät mit Leitrippen im Vorkammerraum so weiterzubilden, dass die durch den Lichtbogen entstehenden Gase noch schneller in Richtung zu dem Lichtbogenlöschblechpaket gelangen können.

Die Aufgabe wird gelöst durch ein Installationsschaltgerät mit den kennzeichnenden Merkmalen des Anspruchs 1.

Erfindungsgemäß also weist der Vorkammerraum auf zumindest einer Teilfläche der Gehäuseinnenseite im Bereich des Festkontaktstücks einen vorstehenden Steg mit ringförmig geschlossener Umfangskontur auf, der zwischen der dem Festkontaktstück benachbarten Leitrippe und der ersten Lichtbogenleitschiene angeordnet ist, so dass sich zwischen der dem Festkontaktstück benachbarten Leitrippe und der ersten Lichtbogenleitschiene eine den Steg umströmende Gaszirkulation ausbilden kann. Der erfindungsgemäß gestaltete Steg kommt somit im Bereich des Festkontaktstückes zur Anordnung. Seine Gestaltung mit ringförmig geschlossener Umfangskontur lässt eine Gaszirkulation der Lichtbogenlöschgase um den Steg herum zu. Dadurch wird eine teilweise Rückströmung der Lichtbogenlöschgase hinter den auf die Lichtbogenlöscheinrichtung zulaufenden Schaltlichtbogen erzeugt, und diese Rückströmung vermindert die Druckdifferenz zwischen der Lichtbogenvorder- und Rückseite weiter und treibt den Lichtbogen zusätzlich an. Somit wird der Lichtbogen noch schneller in das Lichtbogenlöschblechpaket getrieben.

Gemäß einer vorteilhaften Ausführungsform der Erfindung weist die erste Lichtbogenleitschiene einen langgestreckten Abschnitt auf, mit dessen einem Ende ein das feste Kontaktstück tragendes, bogenförmig ausgebildetes Festkontakthorn verbunden ist, und der Steg mit der ringförmig geschlossenen Umfangskontur ist im Bereich des Festkontakthorns angeordnet, so dass sich zwischen der dem Festkontakthorn benachbarten Leitrippe und dem langgestreckten Abschnitt der ersten Lichtbogenleitschiene eine den Steg umströmende Gaszirkulation ausbilden kann. Das freie Ende des Festkontakthorns weist dabei auf den Beginn des langgestreckten Abschnitts der ersten Lichtbogenleitschiene hin. Die erste Lichtbogenleitschiene wird hier auch als Festkontaktleitschiene bezeichnet. Durch das Festkontakthorn wird der Fußpunkt des Schaltlichtbogens auf seinem ersten Teilstück des Weges hin zu der Lichtbogenlöschkammer bereits nahe an den langgestreckten Abschnitt der Festkontaktleitschiene herangeführt, so dass das Kommutieren des Lichtbogenfußpunktes auf den langgestreckten Teil der Leitschiene dann erleichtert ist. Erfindungsgemäß wird der die die zirkulierende Gasströmung mit der die Laufgeschwindigkeit des Lichtbogens erhöhenden Wirkung erzeugende Steg in diesem Anfangsbereich der Lichtbogenbewegung angebracht. Hier ist der die Laufgeschwindigkeit beschleunigende Effekt besonders groß.

Gemäß einer vorteilhaften Ausführungsform der Erfindung weist der Steg einen bogenförmigen Stegabschnitt auf, und die Umfangskontur des bogenförmigen Stegabschnitts ist an die Umfangskontur des Festkontakthorns angepasst. Damit wird eine konturmä-βige Überdeckung des Bogens des Festkontakthorns mit dem Bogenstück des Steges erreicht. Der Bogen des Festkontakthorns und der Bogenabschnitt des Steges fluchten gewissermaßen miteinander, in Richtung senkrecht auf die Breitseite des Installationsschaltgerätes gesehen. Die Gase des Schaltlichtbogens sehen damit gewissermaßen eine Wand vor sich, gebildet aus dem Bogen des Festkontakthorns und dem bogenförmigen Abschnitt des Steges, und sie werden somit gezwungen, um diese Wand und damit um den Steg herum zu zirkulieren, denn der direkte Weg geradewegs auf die Lichtbogenlöschkammer hin ist ihnen durch diese Wand versperrt.

Gemäß einer vorteilhaften Ausführungsform der Erfindung ist das Gehäuse aus zwei Gehäusehalbschalen zusammengesetzt, wobei die Leitrippen und der Steg auf einer Teilfläche der Gehäuseinnenseite einer Gehäusehalbschale angebracht sind. Die Höhe der Leitrippen und des Steges senkrecht zu der Innenwand der Gehäusehalbschale kann dabei so gestaltet sein, dass bei zusammengesetzten Gehäusehalbschalen die Leitrippen und der Steg die gesamte Breite zwischen den beiden gegenüberliegenden Innenseiten der Gehäusehalbschalen ausfüllen. Dadurch werden die Lichtbogengase in die zwischen den Leitrippen beziehungsweise zwischen dem Steg und der dem Steg benachbarten Leitrippe gebildeten Strömungskanäle gezwungen, sie können nicht seitlich, der Innenwand entlang, ausweichen.

Gemäß einer weiteren vorteilhaften Ausführungsform der Erfindung ist das Gehäuse aus zwei Gehäusehalbschalen zusammengesetzt, wobei auf gegenüberliegenden Teilflächen der Gehäuseinnenseiten jeder Gehäusehalbschale Teil - Leitrippen und ein Teil-Steg angeformt sind, die sich beim Zusammensetzen der Gehäusehalbschalen komplementär zu den Leitrippen und dem Steg ergänzen.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine Aufsicht auf eine geöffnete Gehäusehalbschale eines erfindungsgemäßen Installationsschaltgerätes, mit teilweise entfernten Baugruppen,
- Figur 2: eine schematische Aufsicht auf den Vorkammerbereich eines erfindungsgemäßen Installationsschaltgerätes, mit Pfeilen zur Veranschaulichung der Gasströmung, sowie
- Figur 3: eine Aufsicht auf eine geöffnete Gehäusehalbschale eines erfindungsgemäßen Installationsschaltgerätes, wobei alle Baugruppen entfernt wurden.

In den Figuren werden gleiche oder gleichwirkende Bauteile oder Elemente mit denselben Bezugszeichen bezeichnet. Die beschriebenen Ausführungsformen stehen beispielhaft für den Erfindungsgegenstand und haben keine beschränkende Wirkung.

Figur 1 zeigt also die Aufsicht auf eine geöffnete Gehäusehalbschale 2 eines erfindungsgemäßen Installationsschaltgerätes 1, hier eines Leitungsschutzschalters. Das Installationsschaltgerät 1 entspricht in seinem inneren Aufbau, seiner Funktion sowie der Anordnung und Gestaltung der weiteren Baugruppen beziehungsweise Elemente, die zu seiner bestimmungsgemäßen Funktion innerhalb des Gehäuses 2 angebracht sind, weitgehend demjenigen, wie es in der DE 10 2008 006 863 A1 beschrieben ist. Dieses Dokument ist daher bezüglich des weiteren Aufbaus und der Funktionsweise des Installationsschaltgerätes und seiner Baugruppen und Komponenten in die Offenbarung der vorliegenden Erfindung mit einbezogen. Der Gegenstand der vorliegenden Erfindung ist insbesondere die Gestaltung des Vorkammerraumes eines solchen Installationsschaltgerätes.

Das Gehäuse des Installationsschaltgerätes nach Figur 1 hat eine vordere Frontseite 3, hintere Frontseiten 4, 4', Schmalseiten 5, 5' und eine Befestigungsseite 6. An der Befestigungsseite 6 befindet sich eine Aussparung 7 mit zwei darin hineinragenden Befestigungsnasen 8, 8', mit denen das Gehäuse an einer Normprofiltragschiene befestigt werden kann. In der Figur 1 sind nicht alle Baugruppen und Bauelemente, die zur bestimmungsgemäßen Funktion eines Leitungsschutzschalters erforderlich sind, dargestellt. Es sind insbesondere diejenigen Baugruppen und Elemente dargestellt, die im engeren Zusammenhang mit der vorliegenden Erfindung stehen.

An der vorderen Frontseite 3 befindet sich ein Schaltknebel 9 zur Betätigung eines Schaltwerkes und des beweglichen Kontakthebels 16. Der bewegliche Kontakthebel 16 trägt das bewegliche Kontaktstück 29. Der Schaltknebel 9 ist mit dem Kontakthebel 16 über eine Gelenkkette 10 verbunden. Die Gelenkkette 10 umfasst einen Bügel 11, einen Zwischenhebel 12, einen Klinkenhebel 13 und einen Auslösehebel 14. Der Zwischenhebel 12 und der Klinkenhebel 13 bilden miteinander die Verklinkungsstelle des Schaltwerkes. Bei geeigneter Betätigung des Auslösehebels wird diese Verklinkungsstelle entklinkt, man sagt, der Auslösehebel 14 sei dann in der Auslöseposition. Ist die Verklinkungsstelle entklinkt, so ist die Bewegung des Kontakthebels 16 in seine Öffnungsposition hin freigegeben, und der Kontakthebel 16 wird von einer Feder (hier nicht dargestellt) in die Öffnungsposition gedrückt. So lange, wie die Verklinkungsstelle nicht wieder verklinkt ist, kann der Kontakthebel nicht wieder in seine Schließlage zurückversetzt werden, und die Kontaktstelle bleibt geöffnet. Eine Entklinkung der Verklinkungsstelle kann auch ausgelöst werden bei einem Verschwenken des Schaltknebels 9 aus seiner Einschalt- in seine Ausschaltposition, indem über den Bügel 11 diese Schenkbewegung an die Verklinkungsstelle gekoppelt ist. Um den Auslösehebel in seine Auslöseposition hin zu bewegen, ist dieser mit einem Schlaghebel 15 gekoppelt. Der Schlaghebel 15 wiederum ist mit einem thermischen Auslöser, hier einem Bimetallstreifen 18, und mit einem magnetischen Schlagankersystem 17 gekoppelt. Die Kopplung mit dem Bimetallstreifen 18 erfolgt über einen weiteren Bügel, der hier nicht dargestellt ist. Sowohl bei andauerndem Überstrom, wenn sich der Bimetallstreifen 18 entsprechend weit verbogen hat, als auch bei einem hohen Kurzschlussstrom, wenn das Schlagankersystem 17 anspricht, wird der Schlaghebel 15 verschwenkt, überträgt seine Schwenkbewegung auf den Auslösehebel 14 und bewirkt damit eine Entklinkung der Verklinkungsstelle, was zu einem Verschwenken des Kontakthebels 16 und damit zu einem Abheben des beweglichen Kontaktstücks 29 von dem festen Kontaktstück 24 führt. Dabei bildet sich zwischen dem beweglichen und dem feststehenden Kontaktstück 29, 24 ein Schaltlichtbogen (hier nicht dargestellt) aus.

Der Schaltlichtbogen wird durch geeignete Vorrichtungen zum Verlöschen in eine Löschkammer 19 geführt. Man erkennt in den Figuren 1 bis 3 im Bereich der Löschkammer 19 parallel verlaufende, von der Gehäuseinnenwand abstehende Rippen 33. In den zwischen diesen Rippen 33 gebildeten Nuten 34 sind Lichtbogenlöschbleche gehalten (hier nicht dargestellt). Der Lichtbogen unterteilt sich beim Einlaufen in die Löschkammer an den Lichtbogenlöschblechen in eine Serie von elektrisch seriell geschalteten Teil-Lichtbögen, wodurch eine erhöhte Lichtbogenspannung entsteht, die der an den Klemmen anliegenden Netzspannung entgegenwirkt, den Kurzschlussstrom begrenzt und zum Erlöschen des Lichtbogens führt.

Derjenige Bereich des Gehäuses, in dem sich die Kontaktanordnung aus dem beweglichen und dem feststehenden Kontaktstück befindet, wird als Vorkammer 20 bezeichnet. Der Schaltlichtbogen wird aus der Vorkammer mittels einer ersten und einer zweiten Lichtbogenleitschiene 21, 25 in die Löschkammer 19 geführt. Der gezogene Lichtbogen kommutiert dabei von den geöffneten Kontaktstücken 24, 29 auf die Lichtbogenleitschienen 21, 25, läuft mit seinen Fußpunkten entlang der Lichtbogenleitschienen hinzu dem Löschblechpaket in der Löschkammer 19.

Die erste Leitschiene 21 besitzt einen langgestreckten Abschnitt 22, mit dem sie die Löschkammer in Richtung zur Frontseite 3 hin begrenzt. An dem der Vorkammer 20 zuweisenden Ende des langgestreckten Abschnitts 22 befindet sich eine senkrecht abgewinkelte Platte, an der das Schlagankersystem 17 befestigt ist. Weiter ist an der Platte und damit an dem freien Ende des langgestreckten Abschnitts 22 ein bogenförmig ausgebildetes Horn 23 ausgebildet. Das Horn 23 weist mit der konvexen Bogenseite in Richtung auf die Befestigungsseite 6, und es trägt das feststehende Kontaktstück 24, daher wird es auch als Festkontakthorn 23 bezeichnet.

Die zweite Leitschiene 25 besitzt ebenfalls einen langgestreckten Abschnitt, mit dem sie die Löschkammer 19 in Richtung zur Befestigungsseite 6 hin begrenzt. An dem der Vorkammer 20 zuweisenden Ende des langgestreckten Abschnitts ist ein zweiter Abschnitt in Form eines schräg auf den beweglichen Kontakthebel zu weisenden schrägen Schenkels 26 angeformt. Nahe des freien Endes des beweglichen Kontakthebels in seiner geöffneten Position schließt sich an den schrägen Schenkel 26 eine Abbiegung 36 an, die nach unten, auf die Befestigungsseite 6 hin weist und in einen dritten Abschnitt übergeht. Die Abbiegung 36 und der dritte Abschnitt sind dabei längs geschlitzt und bilden zwei parallel verlaufende Teil-Schenkel 35, 27. Einer der Teil-Schenkel 35 ist nach einem kurzen vertikal verlaufenden Stück wieder waagrecht abgebogen und dient zum Anschluss an die Anschlussklemme. Der zweite Teil-Schenkel 27, auch als Halteschenkel 27 bezeichnet, verläuft senkrecht nach unten, und trägt an seinemunteren freien Ende die Bimetallbefestigungsstelle 28, an der das Bimetall 18 angeschweißt oder auf andere Art befestigt ist. In geöffneter Stellung befindet sich das freie Ende des Kontakthebels 16 nahe an der Abbiegung 36, so dass dadurch ein Überspringen des Lichtbogens auf die zweite Lichtbogenleitschiene 25 erleichtert wird.

Die erste und zweite Lichtbogenleitschiene 21, 25 mit dem Festkontakthorn 23 bestehen aus einem elektrisch gut leitfähigen Material.

Der Vorkammerraum 20 weist auf zumindest einer Teilfläche der Gehäuseinnenseite mehrere vorstehende Leitrippen 30, 30', 30" auf, die von dem Bereich der Kontaktanordnung etwa in Laufrichtung des Schaltlichtbogens bis in den Bereich der Lichtbogenlöschkammer 19 langgestreckt verlaufend angeordnet sind. Der von der Kontaktstelle ablaufende Schaltlichtbogen wird dabei zwischen den vorstehenden Oberseiten der Leitrippen 30, 30', 30" eng geführt und zusätzlich angetrieben, während der vor der Lichtbogensäule entstehende Gasdruck sich in Strömungskanälen um diese herum ausgleichen kann. Insbesondere kann sich der vor dem wandernden Lichtbogen entstehende Gasdruck in den Strömungskanälen zwischen den Leitrippen 30, 30', 30" entspannen. Durch diese Strömung der Gase wird eine die Lichtbogenwanderung hemmende Druckdifferenz in den Bereichen vor und hinter dem Lichtbogen wirksam ausgeglichen. Außerdem sorgt der Druckausgleich für eine gute Entionisierung des neuzündungsgefährdeten Bereiches an der Kontaktstelle hinter dem Lichtbogen.

Der Vorkammerraum 20 weist weiter auf einer Teilfläche der Gehäuseinnenseite im Bereich des Festkontaktstücks 24, genauer, im Bereich des Festkontakthorns 23, einen vorstehenden Steg 31 mit ringförmig geschlossener Umfangskontur auf, der zwischen der dem Festkontaktstück 24, genauer dem Festkontakthorn 23, benachbarten Leitrippe 30" und der ersten Lichtbogenleitschiene 21 angeordnet ist. Der ringförmige Steg 32 hat einen bogenförmigen Abschnitt 32, der nach schräg unten, in Richtung auf den schrägen Schenkel 26 hin, ausbaucht, und einen geraden Abschnitt, der den bogenförmigen Abschnitt 32 nach oben hin abschließt, so dass der Steg 32 insgesamt etwa die Form des Buchstabens D aufweist. Die Umfangskontur des bogenförmigen Stegabschnitts 32 ist an die Umfangskontur des bogenförmigen Teils des Festkontakthorns angepasst. Damit wird eine konturmäßige Überdeckung des Bogens des Festkontakthorns 23 mit dem Bogenstück 32 des Steges 31 erreicht. Der Bogen des Festkontakthorns 23 und das Bogenstück 32 des Steges 31 fluchten gewissermaßen miteinander, in Richtung senkrecht auf die Breitseite des Installationsschaltgerätes gesehen. Die Gase des Schaltlichtbogens sehen damit gewissermaßen eine Wand vor sich, gebildet aus dem Bogen des Festkontakthorns und dem Bogenstück 32 des Steges 31, und sie werden somit gezwungen, um diese Wand und damit um den Steg 31 herum zu zirkulieren, denn der direkte Weg geradewegs auf die Lichtbogenlöschkammer 19 hin ist ihnen durch diese Wand versperrt.

Dadurch kann sich zwischen der dem Festkontaktstück 24 benachbarten Leitrippe 30" und der ersten Lichtbogenleitschiene 21 eine den Steg 31 umströmende Gaszirkulation ausbilden. Der Steg 31 kommt im Bereich des Festkontaktstückes 24 zur Anordnung. Seine Gestaltung mit ringförmig geschlossener Umfangskontur lässt eine Gaszirkulation der Lichtbogenlöschgase um den Steg 31 herum zu. Dadurch wird eine teilweise Rückströmung der Lichtbogenlöschgase hinter den auf die Lichtbogenlöscheinrichtung zulaufenden Schaltlichtbogen erzeugt, und diese Rückströmung vermindert die Druckdifferenz zwischen der Lichtbogenvorder- und Rückseite weiter und treibt den Lichtbogen zusätzlich an. Somit wird der Lichtbogen noch schneller in das Lichtbogenlöschblechpaket getrieben. In der Figur 2 ist die entsprechende Gasströmung durch Pfeile veranschaulicht.

Das Gehäuse ist in Schalenbauweise ausgeführt, das heißt, es ist aus zwei Gehäusehalbschalen 2 zusammengesetzt, wobei die Leitrippen 30, 30', 30" und der Steg 31 auf einer Teilfläche der Gehäuseinnenseite einer Gehäusehalbschale 2 angebracht sind. Figur 3 zeigt eine Ansicht einer solchen Gehäuseschale 2, ohne jedes weitere Bauteil oder Bauelement des Leitungsschutzschalters. Die Leitrippen und Stege sind, zusammen mit weiteren Konturelementen, beim Spritzgießen der Gehäusehalbschale 2 in einem Arbeitsgang mit angespritzt.

Es können auch auf gegenüberliegenden Teilflächen der Gehäuseinnenseiten jeder Gehäusehalbschale Teil - Leitrippen und ein Teil-Steg angeformt sind, die sich beim Zusammensetzen der Gehäusehalbschalen komplementär zu den Leitrippen 30, 30', 30" und dem Steg 31 ergänzen.

**Bezugszeichenliste**

| | |
|---|---|
| 1 | Leitungsschutzschalter |
| 2 | Gehäusehalbschale |
| 3 | Vordere Frontseite |
| 4, 4' | Hintere Frontseite |
| 5, 5' | Schmalseite |
| 6 | Befestigungsseite |
| 7 | Aussparung |
| 8, 8' | Haltenase |
| 9 | Schaltknebel |
| 10 | Gelenkkette |
| 11 | Bügel |
| 12 | Zwischenhebel |
| 13 | Klinkenhebel |
| 14 | Auslösehebel |
| 15 | Schlaghebel |
| 16 | Kontakthebel |
| 17 | Schlaganker |
| 18 | Bimetall |
| 19 | Löschkammer |
| 20 | Vorkammer |
| 21 | Erste Leitschiene, Festkontaktleitschiene |
| 22 | Langgestreckter Abschnitt |
| 23 | Festkontakthorn |
| 24 | Festkontaktstück |
| 25 | Zweite Leitschiene |
| 26 | Schräger Schenkel |
| 27 | Halteschenkel |
| 28 | Bimetallbefestigungsstelle |
| 29 | Bewegliches Kontaktstück |
| 30, 30', 30" | Leitrippe |
| 31 | Ringförmiger Steg |
| 32 | Bogenförmiger Stegabschnitt |
| 33 | Rippe |
| 34 | Nut |
| 35 | Erster Teilschenkel |
| 36 | Abbiegung |
| | |
| | |

## Patentansprüche

1. Installationsschaltgerät (1), mit einem Gehäuse (2), einer Kontaktanordnung in einem Vorkammerraum (20), wobei die Kontaktanordnung ein feststehendes (24) und ein bewegliches (29) Kontaktstück umfasst, mit einer Lichtbogenlöschkammer (19), mit einer ersten (21) und einer zweiten (25) Lichtbogenleitschiene, welche den bei einer Schalthandlung an der Kontaktanordnung entstehenden Schaltlichtbogen in die Lichtbogenlöschkammer (19) leiten, wobei die erste Lichtbogenleitschiene (21) dem Festkontakt (24) zugeordnet ist, wobei der Vorkammerraum (20) auf zumindest einer Teilfläche der Gehäuseinnenseite mehrere vorstehende Leitrippen (30, 30', 30") aufweist, die von dem Bereich der Kontaktanordnung etwa in Laufrichtung des Schaltlichtbogens bis in den Bereich der Lichtbogenlöschkammer (19) langgestreckt verlaufend angeordnet sind, wobei der Vorkammerraum (20) auf zumindest einer Teilfläche der Gehäuseinnenseite im Bereich des Festkontaktstücks (24) einen vorstehenden Steg (31) aufweist, **dadurch gekennzeichnet, dass** der Steg (31) eine ringförmig geschlossener Umfangskontur aufweist und zwischen der dem Festkontaktstück (24) benachbarten Leitrippe (30") und der ersten Lichtbogenleitschiene (21) angeordnet ist, so dass sich zwischen der dem Festkontaktstück (24) benachbarten Leitrippe (30") und der ersten Lichtbogenleitschiene (21) eine den Steg (31) umströmende Gaszirkulation ausbilden kann.

2. Installationsschaltgerät (1) nach Anspruch 1, **dadurch gekennzeichnet, dass** die erste Lichtbogenleitschiene (21) einen langgestreckten Abschnitt (22) aufweist, mit dessen einem Ende ein das feste Kontaktstück (24) tragendes, bogenförmig ausgebildetes Festkontakthorn (23) verbunden ist, und dass der Steg (31) mit ringförmig geschlossener Umfangskontur im Bereich des Festkontakthorns (23) angeordnet ist, so dass sich zwischen der dem Festkontakthorn (23) benachbarten Leitrippe (30") und dem langgestreckten Abschnitt (22) der ersten Lichtbogenleitschiene (21) eine den Steg (31) umströmende Gaszirkulation ausbilden kann.

3. Installationsschaltgerät (1) nach Anspruch 2, **dadurch gekennzeichnet, dass** der Steg (31) einen bogenförmigen Stegabschnitt (32) aufweist, und dass die Umfangskontur des bogenförmigen Stegabschnitts (32) an die Umfangskontur des Festkontakthorns (23) angepasst ist.

4. Installationsschaltgerät (1) nach einem der vorigen Ansprüche, **dadurch gekennzeichnet, dass** das Gehäuse aus zwei Gehäusehalbschalen (2) zusammengesetzt ist, wobei die Leitrippen (30, 30', 30") und der Steg (31) auf einer Teilfläche der Gehäuseinnenseite einer Gehäusehalbschale (2) angebracht sind.

5. Installationsschaltgerät (1) nach einem der Ansprüche 1 bis 3, **dadurch gekennzeichnet, dass** das Gehäuse aus zwei Gehäusehalbschalen (2) zusammengesetzt ist, wobei auf gegenüberliegenden Teilflächen der Gehäuseinnenseiten jeder Gehäusehalbschale Teil - Leitrippen und ein Teil-Steg angeformt sind, die sich beim Zusammensetzen der Gehäusehalbschalen komplementär zu den Leitrippen 830, 30', 30") und dem Steg (31) ergänzen.

## Claims

1. Installation switching device (1) having a housing (2), a contact arrangement in an antechamber (20), wherein the contact arrangement comprises a fixed (24) and a moving (29) contact piece, having an arc extinguishing chamber (19), having a first (21) and a second (25) arc guide rail which guide the switching arc which occurs at the contact arrangement during a switching operation into the arc extinguishing chamber (19), wherein the first arc guide rail (21) is associated with the fixed contact (24), wherein on at least part of the surface of the housing interior the antechamber (20) has a plurality of projecting guide ribs (30, 30', 30") which are arranged running in an elongated manner from the region of the contact arrangement approximately in the direction of travel of the switching arc to the region of the arc extinguishing chamber (19), wherein, on at least part of the surface of the housing interior, in the region of the fixed contact piece (24), the antechamber (20) has a projecting bridge (31), **characterized in that** the bridge (31) has an annular closed peripheral contour and is arranged between the guide rib (30") adjacent to the fixed contact piece (24) and the first arc guide rail (21) so that a gas circulation can form flowing around the bridge (31) between the guide rib (30") adjacent to the fixed contact piece (24) and the first arc guide rail (21).

2. Installation switching device (1) according to Claim 1, **characterized in that** the first arc guide rail (21) has an elongated section (22), to one end of which is connected a curved fixed contact horn (23) which carries the fixed contact piece (24), and the bridge (31) with the annular closed peripheral contour is arranged in the region of the fixed contact horn (23) so that a gas circulation can form flowing around the bridge (31) between the guide rib (30") adjacent to the fixed contact horn (23) and the elongated section (22) of the first arc guide rail (21).

3. Installation switching device (1) according to Claim 2, **characterized in that** the bridge (31) has a curved bridge section (32), and the peripheral contour of the curved bridge section (32) is matched to the peripheral contour of the fixed contact horn (23).

4. Installation switching device (1) according to one of the preceding claims, **characterized in that** the housing is made up of two housing half shells (2), wherein the guide ribs (30, 30', 30") and the bridge (31) are attached to a part surface of the housing interior of one housing half shell (2).

5. Installation switching device (1) according to one of Claims 1 to 3, **characterized in that** the housing is made up of two housing half shells (2), wherein partial guide ribs and a partial bridge, which supplement the guide ribs (30, 30', 30") and the bridge (31) in a complementary manner when the housing half shells are put together, are formed on opposing part surfaces of the housing interiors of each housing half shell.

## Revendications

1. Appareillage électrique d'installation (1), comprenant un boîtier (2), un arrangement de contact dans un espace de préchambre (20), l'arrangement de contact comportant une pièce de contact fixe (24) et une mobile (29), comprenant une boîte de soufflage d'arc (19), comprenant une première (21) et une deuxième (25) barres conductrice d'arc, lesquelles conduisent dans la boîte de soufflage d'arc (19) l'arc électrique de commutation produit sur l'arrangement de contact lors d'une manipulation de commutation, la première barre conductrice d' arc (21) étant associée au contact fixe (24), l'espace de préchambre (20) possédant plusieurs nervures conductrices (30, 30', 30") en saillie sur au moins une surface partielle du côté intérieur du boîtier, lesquelles sont disposées en s'étendant de manière allongée depuis la zone de l'arrangement de contact jusque dans la zone de la boîte de soufflage d'arc (19) approximativement dans la direction de propagation de l'arc électrique de commutation, l'espace de préchambre (20) possédant, sur au moins une surface partielle du côté intérieur du boîtier, dans la zone la pièce de contact fixe (24), un élément de liaison (31) faisant saillie, **caractérisé en ce que** l'élément de liaison (31) possède un profilé périphérique fermé de forme annulaire et il est disposé entre la nervure conductrice (30") voisine de la pièce de contact fixe (24) et la première barre conductrice d'arc (21), de sorte qu'une circulation de gaz entourant l'élément de liaison (31) puisse se former entre la nervure conductrice (30") voisine de la pièce de contact fixe (24) et la première barre conductrice d'arc (21).

2. Appareillage électrique d'installation (1) selon la revendication 1, **caractérisé en ce que** la première barre conductrice d'arc (21) possède une portion allongée (22) à une extrémité de laquelle est relié un cornet de contact fixe (23) de configuration cintrée qui supporte la pièce de contact fixe (24), et **en ce que** l'élément de liaison (31) au profilé périphérique fermé de forme annulaire est disposé dans la zone du cornet de contact fixe (23), de sorte qu'une circulation de gaz entourant l'élément de liaison (31) puisse se former entre la nervure conductrice (30") voisine du cornet de contact fixe (23) et la portion allongée (22) de la première barre conductrice d'arc (21).

3. Appareillage électrique d'installation (1) selon la revendication 2, **caractérisé en ce que** l'élément de liaison (31) possède une portion d'élément de liaison (32) cintrée, et **en ce que** le profilé périphérique de la portion d'élément de liaison (32) cintrée est adaptée au profilé périphérique du cornet de contact fixe (23).

4. Appareillage électrique d'installation (1) selon l'une des revendications précédentes, **caractérisé en ce que** le boîtier est constitué de deux demies-coques de boîtier (2), les nervures conductrices (30, 30', 30") et l'élément de liaison (31) étant montés sur une surface partielle du côté intérieur de boîtier d'une demie-coque de boîtier (2).

5. Appareillage électrique d'installation (1) selon l'une des revendications 1 à 3, **caractérisé en ce que** le boîtier est constitué de deux demie-coques de boîtier (2), des nervures conductrices partielles et un élément de liaison partiel étant formés sur des surfaces partielles opposées des côtés intérieurs de boîtier de chaque demie-coque de boîtier, lesquels se complètent de manière complémentaire pour former les nervures conductrices (30, 30', 30") et l'élément de liaison (31) lors de l'assemblage des demies-coques de boîtier.
